# EUROPÄISCHE PATENTSCHRIFT

(11) **EP 3 608 922 B1**
(45) Veröffentlichungstag und Bekanntmachung des Hinweises auf die Patenterteilung: **17.05.2023**
(21) Anmeldenummer: 19189608.3
(22) Anmeldetag: 01.08.2019
(51) Int. Cl.: H01B 1/22, H01B 1/24

(54) **FLEXIBLES UND/ODER ELASTISCHES BAUTEIL UND VERFAHREN ZU DESSEN HERSTELLUNG**
FLEXIBLE AND / OR ELASTIC COMPONENT AND METHOD FOR THE PRODUCTION THEREOF
COMPOSANT FLEXIBLE ET / OU ÉLASTIQUE ET SON PROCÉDÉ DE FABRICATION

(30) Priorität: 10.08.2018 DE 102018213537
(43) Veröffentlichungstag der Anmeldung: 12.02.2020
(73) Patentinhaber: Fraunhofer-Gesellschaft zur Förderung der angewandten Forschung e.V., 80686 München (DE)
(72) Erfinder: Stier, Simon, 97082 Würzburg (DE)
(74) Vertreter: Pfenning, Meinig & Partner mbB

(56) Entgegenhaltungen:
- DE-A1- 19 939 174
- DE-A1-102017 001 097
- KR-A- 20180 068 312
- US-B2- 7 695 647

## Beschreibung

Die vorliegende Erfindung betrifft ein flexibles und/oder elastisches Bauteil umfassend ein zumindest teilweise flexibles und/oder elastisches Substrat mit einer Vorderseite und einer Rückseite sowie mindestens eine auf der Vorderseite und/oder der Rückseite des Substrats bereichsweise angeordnete elektrisch leitfähige Elastomer-Matrix-Schicht. Hierbei enthält die mindestens eine Elastomer-Matrix-Schicht mindestens einen elektrisch leitfähigen partikulären Füllstoff. Zudem ist auf der mindestens einen Elastomer-Matrix-Schicht zumindest bereichsweise mindestens eine elektrisch leitfähige Metallschicht angeordnet. Im Weiteren betrifft die vorliegende Erfindung auch ein Verfahren zur Herstellung des flexiblen und/oder elastischen Bauteils sowie dessen Verwendung.

Die Patentanmeldung KR 2018 0068312 A offenbart ein flexibles elektronisches Bauteil, enthaltend ein elektrisch leitfähiges elastisches Komposit bestehend aus einem Nanofaser-Geflecht in einem Elastomer, beschichtet mit einer Metallschicht.

Konventionelle Polymere sind in der Regel nicht elektrisch leitfähig. Abhilfe schafft die Beimengung leitfähiger Füllstoffe (extrinsische Leitfähigkeit) oder die Verwendung intrinsisch leitfähiger Polymere. Letztere sind jedoch in ihrer Auswahl stark begrenzt und zumeist kostspielig, während leitfähige Füllstoffe grundsätzlich jedem Polymer beigemengt werden können.

In der EP 2 775 483 B1 ist ein elektrisch leitendes Material beschrieben, welches leitfähige Partikel und ein elastomeres Bindemittel enthält. Im Hinblick auf Elastomere hat der Zuschlag von Füllstoffen den Vorteil, dass Kerneigenschaften wie Flexibilität und Dehnbarkeit weitgehend erhalten bleiben. Nachteilig ist jedoch die Erhöhung der Viskosität und die Versprödung mit zunehmendem Füllstoffanteil, was Verarbeitbarkeit und Anwendung einschränkt. Daher sind auch bei Verwendung hochleitfähiger silberbeschichteter Kupferpartikel der spezifischen Leitfähigkeit gefüllter Elastomere Grenzen bei etwa 10⁴ S/m gesetzt.

Dies ist ausreichend für geringe Ströme wie sie bei (spannungsbasierender) Signalübertragungen oder dem Einsatz als kapazitive Sensoren vorliegen. Für die Stromversorgung energieintensiver Elektronik (Mikroprozessoren, Drahtlosmodule), den Einsatz als Heizelement oder zur drahtlosen Energieübertragung sind jedoch sehr hohe Leitbahnquerschnitte nötig, die je nach Anwendungsfall auf Grund beschränkter lateraler Ausdehnung oder Dicke nicht realisierbar sind.

Weithin nachteilig für den Einsatz leitfähiger Elastomere ist die aufwendige mechanische und elektrische Anbindung metallischer Komponenten. Hierfür kommen bislang nur Klebe- oder Quetschverbindungen in Frage, die in ihrer mechanischen Festigkeit bzw. Miniaturisierbarkeit begrenzt sind. Die in der Elektroindustrie verbreiteten hochgradig automatisierten und parallelisierten Lötverfahren können hingegen bisher nicht angewendet werden.

Zur Erhöhung der Leitfähigkeit und Verbesserung der Lötbarkeit wurde im Stand der Technik physikalische Gasphasenabscheidung (PVD) verwendet, um nicht leitfähige Polymere mit leitfähigem Material zu beschichten. Dies dient u.a. als Grundlage für eine anschließende Galvanisierung. Die mangelhafte Festigkeit der über PVD abgeschiedenen Schicht wird nur indirekt über mechanische Verzahnung der aufgalvanisierten Schicht mit einem porösen Substrat ausgeglichen.

Alternativ existieren seit längerem chemische Verfahren, um elektrisch nicht leitfähige Polymere zu metallisieren. Hierfür ist jedoch ein aufwendiger, mehrstufiger Prozess teils unter Verwendung umwelt- und gesundheitsschädlicher Chemikalien notwendig.

Keines der Verfahren verwendet als Substrat ein bereits leitfähiges, gefülltes Polymer. Die durch Gasphasenabscheidung aufgebrachte Schicht unterliegt zudem einem hohen apparativen Aufwand und haftet unzureichend auf dem Substrat. Eine Verbesserung der Haftung ist nur mit zusätzlichem Strukturierungsaufwand des Substrates erreichbar. Die chemische Metallisierung ist ebenfalls mit hohem Prozessaufwand verbunden und ist nur bei bestimmten Polymermatrizen anwendbar.

Ausgehend hiervon war es die Aufgabe der vorliegenden Erfindung, ein flexibles und/oder elastisches Bauteil mit einer Elastomer-Matrix-Schicht anzugeben, die eine hohe elektrische Leitfähigkeit aufweist.

Diese Aufgabe wird bezüglich eines flexiblen und/oder elastischen Bauteils mit den Merkmalen des Patentanspruchs 1 und bezüglich eines Verfahrens zur Herstellung eines solchen flexiblen und/oder elastischen Bauteils mit den Merkmalen des Patentanspruchs 15 gelöst. Patentanspruch 22 gibt Verwendungsmöglichkeiten des erfindungsgemäßen flexiblen und/oder elastischen Bauteils an. Die jeweilig abhängigen Patentansprüche stellen dabei vorteilhafte Weiterbildungen dar.

Erfindungsgemäß wird somit ein flexibles und/oder elastisches Bauteil angegeben, welches ein zumindest teilweise flexibles und/oder elastisches Substrat mit einer Vorderseite und einer Rückseite sowie mindestens eine auf der Vorderseite und/oder der Rückseite des Substrats bereichsweise angeordnete elektrisch leitfähige Elastomer-Matrix-Schicht umfasst. Die mindestens eine Elastomer-Matrix-Schicht enthält dabei mindestens einen elektrisch leitfähigen partikulären Füllstoff. Zudem ist auf der mindestens einen Elastomer-Matrix-Schicht zumindest bereichsweise mindestens eine elektrisch leitfähige Metallschicht angeordnet.

Das erfindungsgemäße Bauteil umfasst eine Elastomer-Matrix-Schicht, die sowohl einen elektrisch leitfähigen partikulären Füllstoff als auch elektrische leitfähige Metallschicht aufweist. Hierdurch ist die elektrische Leitfähigkeit der Elastomer-Matrix-Schicht deutlich erhöht. Beispielsweise kann so eine elektrische Leitfähigkeit von etwa 10⁷ S/m und somit bei gleichem Elektrodenquerschnitt eine um bis zu drei Größenordnungen größere Leitfähigkeit als bei einer nur Partikel-gefüllten und nicht beschichteten Elastomer-Matrix erreicht werden. Aufgrund dessen eignet sich das erfindungsgemäße Bauteil auch für solche Anwendungen, die eine sehr hohe Leitfähigkeit erfordern, wie z.B. für die Stromversorgung energieintensiver Elektronik (Mikroprozessoren, Drahtlosmodule), den Einsatz als Heizelement oder zur drahtlosen Energieübertragung. Die bereichsweise auf dem Substrat angeordnete Elastomer-Matrix-Schicht kann hierbei z.B. als flexible und/oder elastische Leiterbahnstruktur eingesetzt werden.

Die auf der Elastomer-Matrix-Schicht angeordnete elektrisch leitfähige Metallschicht vereinfacht zudem die Anbindung konventioneller oberflächenmontierter Bauelemente, wie z.B. SMD-Bauelemente, da diese auf der Metallschicht auf einfache Weise durch Lötverfahren befestigt werden können.

Dadurch, dass die Elastomer-Matrix-Schicht einen elektrisch leitfähigen partikulären Füllstoff enthält, wäre sie bereits ohne die zusätzliche Metallschicht in gewissem Maße elektrisch leitfähig. Aufgrund dessen kann die elektrisch leitfähige Metallschicht auf sehr einfache Weise über eine elektrochemische Abscheidung, z.B. eine galvanische Abscheidung, auf der Elastomer-Matrix-Schicht aufgebracht werden. Die Herstellung der mit der elektrisch leitfähigen Metallschicht versehenen Elastomer-Matrix-Schicht ist somit auf einfache Weise möglich.

Ein besonderer Vorteil des erfindungsgemäßen Bauteils ist zudem seine Flexibiliät und/oder Elastizität, welche durch die Verwendung eines flexiblen und/oder elastischen Substrats sowie einer Elastomer-Schicht als Matrix-Schicht erreicht wird. Durch die Flexibiliät und/oder Elastizität des Bauteils ist dieses auch für spezielle Anwendungen, wie z.B. zur Anwendung als flexibler und/oder elastischer Sensor bzw. Aktor, geeignet. Somit kann mit dem erfindungsgemäßen Bauteil eine kapazitive oder resistive Elastomersensorik sowie Elastomeraktorik realisiert werden, die direkt mit der dafür notwendigen Ansteuerungs-, Auswerte- und Übertragungselektronik kombiniert ist. Das erfindungsgemäße Bauteil kann jedoch auch als Träger für Halbleitersensoren wie beispielsweise Temperatur-, Licht-, Feuchtigkeits-, Beschleunigungs- und Lagesensoren mit flexiblen und/oder dehnbaren Leiterbahnen, die durch Elastomer-Matrix-Schicht realisiert sind, eingesetzt werden, die dann auf textilen oder allgemein beweglichen Oberflächen (z.B. menschliche Haut, Robotergelenke) angebracht werden.

Erfindungsgemäß ist die elektrisch leitfähige Elastomer-Matrix-Schicht lediglich bereichsweise eine auf der Vorderseite und/oder der Rückseite des Substrats angeordnet. Dies bedeutet, dass die Vorderseite und/oder Rückseite des Substrats mindestens einen Teilbereich mit einer darauf angeordneten elektrisch leitfähigen Elastomer-Matrix-Schicht und mindestens einen Teilbereich ohne darauf angeordnete elektrisch leitfähige Elastomer-Matrix-Schicht aufweist. Durch die lediglich bereichsweise Anordnung ist das erfindungsgemäße Bauteil für spezielle elektrische Anwendungen, z.B. für die Anwendung als flexibler und/oder elastischer Sensor bzw. Aktor, geeignet. Hierbei kann die elektrisch leitfähige Elastomer-Matrix-Schicht beispielsweise als flexible und/oder elastische Leiterbahn dienen. Die bereichsweise Anordnung kann dabei auch aus einer vollflächigen Anordnung durch nachfolgende subtraktive Bearbeitung (z.B. selektives Abtragen mit einem Licht- oder Materialstrahl) hervorgehen.

Die mindestens eine elektrisch leitfähige Elastomer-Matrix-Schicht kann auf der Vorderseite des Substrats, auf der Rückseite des Substrats oder auf der Vorderseite und auf der Rückseite des Substrats angeordnet sein. Beispielsweise kann das flexible und/oder elastische Bauteil mindestens zwei elektrisch leitfähige Elastomer-Matrix-Schichten umfassen, wobei mindesten eine dieser Schichten auf der Vorderseite des Substrats angeordnet ist und mindestens eine weitere dieser Schichten auf der Rückseite des Substrats angeordnet ist.

Eine bevorzugte Ausführungsform des erfindungsgemäßen flexiblen und/oder elastischen Bauteils zeichnet sich dadurch aus, dass
- die Oberfläche der mindestens einen Elastomer-Matrix-Schicht mindestens einen metallisierten Teilbereich, in dem die mindestens eine elektrisch leitfähige Metallschicht auf der Elastomer-Matrix-Schicht angeordnet ist, und mindestens einen nicht-metallisierten Teilbereich aufweist, und/oder
- die mindestens eine elektrisch leitfähige Metallschicht eine gewellte Struktur aufweist, wenn sich die mindestens eine Elastomer-Matrix-Schicht in einem nicht-gedehnten Zustand befindet, und/oder
- die mindestens eine Elastomer-Matrix-Schicht mit der mindestens einen leitfähigen Metallschicht zweidimensional strukturiert ist, vorzugsweise mäanderförmig strukturiert ist.

Auf diese Weise kann erreicht werden, dass die elektrisch leitfähige Metallschicht die Flexibilität und/oder Elastizität des Bauteils nicht zu stark beeinflusst. Das flexible und/oder elastische Bauteil gemäß dieser Ausführungsform weist somit eine noch höhere Flexibilität und/oder Elastizität auf.

Hierbei ist es einerseits möglich, dass die elektrisch leitfähige Metallschicht lediglich bereichsweise auf der Oberfläche der mindestens einen Elastomer-Matrix-Schicht angeordnet ist, d.h. die Oberfläche der Elastomer-Matrix-Schicht weist mindestens einen metallisierten Teilbereich, in dem die mindestens eine elektrisch leitfähige Metallschicht auf der Elastomer-Matrix-Schicht angeordnet ist, und mindestens einen nicht-metallisierten Teilbereich auf. Vorzugsweise weist die Oberfläche der Elastomer-Matrix-Schicht mehrere metallisierte Teilbereiche, in denen die mindestens eine elektrisch leitfähige Metallschicht auf der Elastomer-Matrix-Schicht angeordnet ist, und mehrere nicht-metallisierte Teilbereiche auf. Durch diese lediglich lokale Metallisierung, wird erreicht, dass die in der Regel biegbare aber nicht dehnbare Metallschicht nicht auf der gesamten Elastomer-Matrix-Schicht angeordnet ist, sondern zusätzlich dehnbare nicht-metallisierte Bereich vorhanden sind. Durch das Vorhandensein dieser dehnbaren nicht-metallisierten Bereiche wird die Flexibilität bzw. Elastizität des erfindungsgemäßen Bauteils erhöht. Um die Flexibilität bzw. Elastizität noch weiter zu erhöhen, kann beispielsweise eine mäanderförmige Strukturierung der Elastomer-Matrix-Schicht und/oder der metallisierten Bereiche erfolgen.

Alternativ oder zusätzlich kann die Flexibilität und insbesondere die Elastizität des erfindungsgemäßen Bauteils auch dadurch erhöht werden, dass die Meta-Ilisierung, d.h. das Aufbringen der elektrisch leitfähigen Metallschicht auf der Elastomer-Matrix-Schicht in einem gedehnten Zustand der Elastomer-Matrix-Schicht erfolgt, d.h. dann, wenn sich die Elastomer-Matrix-Schicht in einem gedehnten Zustand befindet. In diesem Fall weist die Metallschicht nämlich dann, wenn sich die Elastomer-Matrix-Schicht wieder in einem nicht-gedehnten Zustand befindet, eine (zwei- oder dreidimensionale) gewellte Struktur auf, da sich aufgetragene nicht-gewellte Metallschicht nach dem Entspannen der Elastomer-Matrix-Schicht aufwellt. Durch diese gewellte Struktur wird erreicht, dass die Metallschicht die Dehnbarkeit der Elastomer-Matrix-Schicht nicht beschränkt, da sich die Wellen bei einer erneuten Dehnung glätten können und so ein deutlich flexibleres Verhalten der beschichteten Elastomer-Matrix-Schicht ermöglichen.

Zudem kann die Flexibiliät und/oder die Elastizität des erfindungsgemäßen Bauteils auch dadurch erhöht werden, dass die elektrisch leitfähige Metallschicht in Form einer zweidimensionalen, vorzugsweise mäanderförmigen, Strukturierung auf der Elastomer-Matrix-Schicht aufgebracht wird. Die Erhöhung der Flexibilität und/oder Elastizität resultiert hierbei letztlich daraus, dass die Dehnung des Bauteils bzw. der Elastomer-Matrix-Schicht in eine Biegung der Metallschicht umgeformt wird.

In einer weiteren bevorzugten Ausführungsform des erfindungsgemäßen flexiblen und/oder Bauteils enthält das Substrat ein Material oder besteht aus diesem, welches ausgewählt ist aus der Gruppe bestehend aus
- Elastomeren, vorzugsweise Silicon, Fluorsilicon, Polyurethan, Polynorbornen, Naturkautschuk, Styrol-Butadien, Isobutylen-Isopren, Ethylen-Propylen-Dien-Terpolymer, Poly-Chlorbutadien, chlorsulfoniertes Polyethylen, Acrylnitril-Butadien, hydriertes Acrylnitril-Butadien, Fluorkautschuk, Flüssigkristallelastomere, thermoplastische Elastomere, besonders bevorzugt thermoplastische Styrol-Copolymere, wie z.B. Styrol-Butadien-Styrol-, Styrol-Ethylen-Butadien-Styrol- , Styrol-Ethylen-Propylen-Styrol-, Styrol-Ethylen-Ethylen-Propylen-Styrol- oder Styrol-Isopren-Styrol-Copolymere, teilvernetzte Blends auf Polyolefin-Basis, besonders bevorzugt Blends aus Ethylen-Propylen-Dien-Kautschuken und Polypropylen, Blends aus Nitril-Butadien-Kautschuk und Polypropylen und Blends aus Ethylen-Propylen-Dien-Kautschuk und Polyethylen, thermoplastischen Urethan-Copolymeren, besonders bevorzugt Copolymere mit aromatischem Hartsegment und Ester-Weichsegment, Copolymere mit aromatischem Hartsegment und Ether-Weichsegment und Copolymere mit aromatischem Hartsegment und Ester/Ether-Weichsegment,
- Thermoplasten, vorzugsweise Polyethylen, Polypropylen, Polyvinylchlorid, Polystyrol, Acrylnitril-Butadien-Styrol, Polyamide, Polylactat, Polymethylmethacrylat, Polyetheretherketon, Polyvinylchlorid, Polycarbonat, Cellulosehydrat/-acetat, Polylacted, Polyethylenterephthalat, Polytetrafluorethylen, Polyester, thermoplastische Polyurethane, thermoplastische Polyimide, thermoplastische Flüssigkristallelastomere,
- Duroplasten, vorzugsweise Kunstharze, wie z.B. Phenolharz, Harnstoffharz, Melaminharz, Epoxidharz, Polyesterharz, duroplastische Polyurethane, duroplastische Polyimide, duroplastische Flüssigkristallelastomere, sowie
- Mischungen, Blends und Aufschäumungen hiervon

Vorzugsweise ist das Substrat elektrisch nicht-leitfähig.

Gemäß einer weiteren bevorzugten Ausführungsform ist das Elastomer der Elastomer-Matrix-Schicht ausgewählt aus der Gruppe bestehend aus Silicon, Fluorsilicon, Polyurethan, Polynorbornen, Naturkautschuk, Styrol-Butadien, Isobutylen-Isopren, Ethylen-Propylen-Dien-Terpolymer, Poly-Chlorbutadien, chlorsulfoniertem Polyethylen, Acrylnitril-Butadien, hydriertem Acrylnitril-Butadien, Fluorkautschuk, Flüssigkristallelastomere, thermoplastischen Elastomeren, vorzugsweise thermoplastischen Styrol-Copolymeren, wie z.B. Styrol-Butadien-Styrol- , Styrol-Ethylen-Butadien-Styrol-, Styrol-Ethylen-Propylen-Styrol- , Styrol-Ethylen-Ethylen-Propylen-Styrol- oder Styrol-Isopren-Styrol- Copolymeren, teilvernetzten Blends auf Polyolefin-Basis, vorzugsweise Blends aus Ethylen-Propylen-Dien-Kautschuken und Polypropylen, Blends aus Nitril-Butadien-Kautschuk und Polypropylen und Blends aus Ethylen-Propylen-Dien-Kautschuk und Polyethylen, thermoplastischen Urethan-Copolymeren, vorzugsweise Copolymeren mit aromatischem Hartsegment und Ester-Weichsegment, Copolymeren mit aromatischem Hartsegment und Ether-Weichsegment und Copolymeren mit aromatischem Hartsegment und Ester/Ether-Weichsegment, sowie Mischungen hiervon.

In einer besonders bevorzugten Ausführungsform ist das Elastomer der Elastomer-Matrix-Schicht ein nicht-thermoplastisches Elastomer, ganz besonders bevorzugt ein Silikon. Nicht-thermoplastische Elastomere, insbesondere Silikone, haben den Vorteil, dass sie zumindest kurzzeitig auch bei hohen Temperaturen von über 200 °C noch thermisch stabil sind und sich bei solch hohen Temperaturen nicht zersetzen oder zerfließen. Somit können auf das erfindungsgemäße Bauteil problemlos elektrische Bauelemente mittels Lötverfahren, bei welchen hohe Temperaturen von über 200 °C erreicht werden, aufgebracht werden. Zudem kann das so hergestellte Bauteil prinzipiell auch beim Temperaturen von bis zu 200 °C betrieben werden.

Eine weitere bevorzugte Ausführungsform des erfindungsgemäßen Bauteils ist dadurch gekennzeichnet, dass der elektrisch leitfähige partikuläre Füllstoff aus Partikeln besteht, die
- eine zumindest teilweise anisotrope Gestalt besitzen, wobei die Partikel vorzugsweise plättchenförmig, stäbchenförmig oder faserförmig sind, und/oder
- eine unregelmäßige Oberfläche besitzen, die vorzugsweise dadurch hervorgerufen ist, dass die Partikel durch Agglomeration von Nanopartikeln entstanden sind.

Durch die Verwendung solch spezieller Partikel kann eine sehr gute Anhaftung der elektrisch leitfähigen Metallschicht an die Elastomer-Matrix-Schicht erreicht.

Eine weitere bevorzugte Ausführungsform zeichnet sich dadurch aus, dass der mindestens eine partikuläre Füllstoff
- mindestens einen metallischen partikulären Füllstoff umfasst, dessen Anteil in der mindestens einen Elastomer-Matrix-Schicht mindestens 20 Gew.-%, bevorzugt mindestens 60 Gew.-%, beträgt, und/oder
- mindestens einen nicht-metallischen oder nur teilweise metallischen partikulären Füllstoff umfasst, dessen Anteil in der mindestens einen Elastomer-Matrix-Schicht mindestens 1 Gew.-%, bevorzugt mindestens 3 Gew.-%, beträgt.

Weiterhin ist es bevorzugt, dass der Anteil des mindestens einen elektrisch leitfähigen partikulären Füllstoffs in der mindestens einen Elastomer-Matrix-Schicht mindestens 10 Vol.-%, bevorzugt mindestens 20 Vol.-%, beträgt.

Durch Verwendung eines höheren Anteils an leitfähigem partikulärem Füllstoff kann erreicht werden, dass die Elastomer-Matrix-Schicht eine höhere elektrische Leitfähigkeit aufweist.

Eine weitere bevorzugte Ausführungsform des erfindungsgemäßen flexiblen und/oder elastischen Bauteils ist dadurch gekennzeichnet, dass der elektrisch leitfähige partikuläre Füllstoff Partikel enthält oder hieraus besteht, die ausgewählt sind aus der Gruppe bestehend aus
- Partikeln, die mindestens ein Metall ausgewählt aus der Gruppe bestehend aus Aluminium, Eisen, Zink, Zinn, Kupfer, Silber, Gold, Platin und Mischungen hiervon enthalten oder daraus bestehen,
- Kompositpartikeln, welche einen Kern, bevorzugt einen Kern aus Glas oder einem Metall, sowie eine auf dem Kern angeordnete elektrisch leitfähige Beschichtung, bevorzugt eine Beschichtung aus Silber, aufweisen,
- Partikeln, die aus einem elektrisch leitfähigen, nicht-metallischen Material bestehen, welches bevorzugt ausgewählt ist aus der Gruppe bestehend aus Ruß, Graphit, Graphen, Kohlenstoff-Nanoröhren, Polyanilin, Polyacetylen, Polypyrrol, Polyparaphenylen, Polythiophen und Mischungen hiervon, und
- Mischungen solcher Partikel.

Weiterhin ist es bevorzugt, dass die mindestens eine Elastomer-Matrix-Schicht zusätzlich Partikel aus einem elektrisch nicht-leitfähigen, nicht-metallischen Material, bevorzugt Kieselsäuren, enthält.

Eine weitere bevorzugte Ausführungsform des erfindungsgemäßen flexiblen und/oder elastischen Bauteils zeichnet sich dadurch aus, dass die mindestens eine elektrisch leitfähige Metallschicht
- ein Metall enthält oder aus diesem besteht, welches ausgewählt ist aus der Gruppe bestehend aus Aluminium, Kupfer, Silber, Gold, Platin, Zink, Zinn und Mischungen hiervon, und/oder
- eine Schichtdicke von 100 nm bis 100 µm, bevorzugt von 5 µm bis 50 µm, aufweist, und/oder
- eine abgeschiedene Schicht, vorzugsweise eine physikalisch abgeschiedene, chemisch abgeschiedene oder elektrochemisch abgeschiedene Schicht, besonders bevorzugt eine galvanisch abgeschiedene Schicht, ist.

Durch eine Mindest-Schichtdicke der Metallschicht von 100 nm, bevorzugt von 5 µm, kann eine höhere Leitfähigkeit der Metallschicht erreicht werden. Durch eine maximale Schichtdicke der Metallschicht von 100 µm, bevorzugt 50 µm, kann eine höhere Flexibilität bzw. Elastizität des erfindungsgemäßen Bauteils erreicht werden. Durch Verwendung einer Schichtdicke im Bereich von 100 nm bis 100 µm, bevorzugt von 5 µm bis 50 µm, kann somit sowohl eine höhere Leitfähigkeit der Metallschicht als auch eine höhere Flexibilität und/oder Elastizität des erfindungsgemäßen flexiblen Bauteils erreicht werden.

In einer weiteren bevorzugten Ausführungsform des erfindungsgemäßen flexiblen und/oder elastischen Bauteils ist die mindestens eine Elastomer-Matrix-Schicht zumindest teilweise in Form von Leiterbahnen auf dem Substrat angeordnet ist. Hierdurch ergeben sich besonders viele Anwendungsmöglichkeiten des Bauteils als elektrisches Bauteil.

Bei der elektrisch leitfähigen Elastomer-Matrix-Schicht kann es sich um eine Elastomerelektrode handeln.

Eine weitere bevorzugte Ausführungsform ist dadurch gekennzeichnet, dass das flexible und/oder elastische Bauteil ein oder mehrere elektrische Bauelemente, vorzugsweise ein SMD-Bauelemente, umfasst, welche über ein Lot mit der mindestens einen elektrisch leitfähigen Metallschicht in Verbindung stehen. Bei dem Lot handelt es sich vorzugsweise um eine Zinnlegierung, besonders bevorzugt um eine Zinn-Bismut-Legierung. Zudem ist es bevorzugt, dass die Lötstelle, d.h. die Stelle, an der das elektrische Bauelement über das Lot mit der Metallschicht in Verbindung steht, durch mindestens eine Deckschicht und/oder mindestens eine Kapselung mechanisch versteift ist. Beispielsweise können die Lötstellen und/oder das elektrisch Bauteil mit einem Elastomer, vorzugsweise einem Elastomer hoher Steifigkeit, eingekapselt werden. Alternativ oder zusätzlich kann der Gesamtaufbau, d.h. die gesamte Vorderseite des Substrats, dann beispielsweise noch einmal mit dem Substratmaterial beschichtet werden.

In einer weiteren bevorzugten Ausführungsform des erfindungsgemäßen flexiblen und/oder elastischen Bauteils weist das flexible und/oder elastische Bauteil mehrere flexible und/oder elastische Substrate und mehrere elektrisch leitfähige Elastomer-Matrix-Schichten auf, wobei die Substrate und die Elastomer-Matrix-Schichten abwechselnd angeordnet sind. Es ergibt sich somit eine Schichtstruktur aus abwechselnd angeordneten Substraten und Elastomer-Matrix-Schichten, wobei auf der äußersten Elastomer-Matrix-Schicht bzw. den äußersten Elastomer-Matrix-Schichten eine elektrisch leitfähige Metallschicht angeordnet ist. Eine solche Anordnung ist beispielsweise besonders für die Verwendung als Sensor, z.B. Drucksensor, geeignet. Zudem ist es bevorzugt, dass mindestens eines der mehreren Substrate mindestens eine Unterbrechung aufweist, durch welche die an dieses Substrat angrenzenden elektrisch leitfähigen Elastomer-Matrix-Schichten verbunden sind. Dies erlaubt eine Verbindung der leitfähigen Schichten über eine oder mehrere Ebenen hinweg. Weiterhin können die Substratschichten zur Realisierung von Sensorfunktionen auch Gasvolumen beispielsweise durch Aufschäumen oder Hohlstrukturen beinhalten.

Vorzugsweise umfasst das erfindungsgemäße flexible und/oder elastische Bauteil
- eine Antennenstruktur und/oder eine Spulenstruktur, und/oder
- eine Sensorstruktur und/oder eine Aktorstruktur.

Die vorliegende Erfindung betrifft zudem ein Verfahren zur Herstellung eines erfindungsgemäßen flexiblen und/oder elastischen Bauteils, bei welchem
a) ein flexibles und/oder elastisches Substrat mit einer Vorderseite und einer Rückseite bereitgestellt wird,
b) die Vorderseite und/oder die Rückseite des Substrats mit mindestens einer bereichsweise angeordneten elektrisch leitfähigen Elastomer-Matrix-Schicht versehen wird, die mindestens einen elektrisch leitfähigen partikulären Füllstoff enthält, und
c) die mindestens eine Elastomer-Matrix-Schicht zumindest bereichsweise mit einer elektrisch leitfähigen Metallschicht versehen wird.

Eine bevorzugte Variante des erfindungsgemäßen Verfahrens zeichnet sich dadurch aus, dass das Versehen der Vorderseite und/oder der Rückseite des Substrats mit der mindestens einen bereichsweise angeordneten elektrisch leitfähigen Elastomer-Matrix-Schicht in Schritt b) dadurch erfolgt, dass
- die Vorderseite und/oder die Rückseite des Substrats bereichsweise mit der mindestens einen elektrisch leitfähigen Elastomer-Matrix-Schicht versehen wird, oder
- die Vorderseite und/oder die Rückseite des Substrats zunächst vollflächig mit der mindestens einen elektrisch leitfähigen Elastomer-Matrix-Schicht versehen wird und anschließend mindestens ein Teilbereich der mindestens einen elektrisch leitfähigen Elastomer-Matrix-Schicht entfernt wird, wobei das Entfernen vorzugsweise mittels Laserbehandlung erfolgt.

Die Herstellung der Elastomer-Matrix-Schicht auf dem Substrat in Schritt b) kann also auf zwei verschiedene bevorzugte Weisen erfolgen. Entweder die Elastomer-Matrix-Schicht wird direkt lediglich bereichsweise auf das Substrat aufgetragen, sodass eine lediglich bereichsweise angeordnete Elastomer-Matrix-Schicht resultiert. Oder die Elastomer-Matrix-Schicht wird zunächst vollflächig auf das Substrat aufgetragen, wobei im Anschluss ein Teil der Elastomer-Matrix-Schicht durch eine subtraktive Bearbeitung (z.B. durch selektives Abtragen mit einem Licht- oder Materialstrahl, vorzugsweise durch Laserbehandlung) entfernt wird. Natürlich ist es alternativ auch möglich, zunächst die Elastomer-Matrix-Schicht bereichsweise aufzutragen und anschließend einen Teil der Elastomer-Matrix-Schicht zu entfernen.

Eine bevorzugte Variante des erfindungsgemäßen Verfahrens ist dadurch gekennzeichnet, dass in Schritt c)
- die elektrisch leitfähige Elastomer-Matrix-Schicht bereichsweise mit der mindestens einen elektrisch leitfähigen Metallschicht versehen wird, oder
- die elektrisch leitfähige Elastomer-Matrix-Schicht zunächst vollflächig mit der mindestens einen elektrisch leitfähigen Metallschicht versehen wird und anschließend mindestens ein Teilbereich der mindestens einen elektrisch leitfähigen Metallschicht entfernt wird, wobei das Entfernen vorzugsweise mittels Laserbehandlung erfolgt.

Prinzipiell kann die elektrische leitfähige Metallschicht so auf der Elastomer-Matrix-Schicht hergestellt werden, dass eine lediglich bereichsweise auf der Elastomer-Matrix-Schicht angeordnete Metallschicht oder eine vollflächig au der Elastomer-Matrix-Schicht angeordnete Metallschicht erhalten wird. Für die Herstellung einer lediglich bereichsweise angeordneten Metallschicht gibt es zwei bevorzugte Möglichkeiten. Entweder die Metallschicht wird direkt lediglich bereichsweise auf die Elastomer-Matrix-Schicht aufgetragen, sodass eine lediglich bereichsweise angeordnete Metallschicht resultiert. Oder die Metallschicht wird zunächst vollflächig auf die Elastomer-Matrix-Schicht aufgetragen, wobei im Anschluss ein Teil der Metallschicht durch eine subtraktive Bearbeitung (z.B. durch selektives Abtragen mit einem Licht- oder Materialstrahl, vorzugsweise durch Laserbehandlung) entfernt wird. Natürlich ist es alternativ auch möglich, zunächst die Metallschicht bereichsweise aufzutragen und anschließend einen Teil der Metallschicht zu entfernen.

Eine weitere bevorzugte Variante des erfindungsgemäßen Verfahrens zeichnet sich dadurch aus, dass das Versehen der Elastomer-Matrix-Schicht mit der elektrisch leitfähigen Metallschicht in Schritt c) dadurch erfolgt, dass die elektrisch leitfähige Metallschicht auf der Elastomer-Matrix-Schicht abgeschieden wird. Vorzugsweise erfolgt die Abscheidung dabei mittels
- physikalischer Abscheidung, besonders bevorzugt PVD-Abscheidung, oder
- chemischer Abscheidung, besonders bevorzugt CVD-Abscheidung oder nasschemischer Abscheidung, oder
- elektrochemischer Abscheidung, besonders bevorzugt Galvanisierung oder Elektroplattierung, ganz besonders bevorzugt unter Verwendung eines Tauchbades oder eines Tampon-Verfahrens.

Auf diese Weise ist ein besonders einfaches und kostengünstiges Aufbringen der Metallschicht möglich. Ganz besonders bevorzugt ist hierbei die elektrochemische Abscheidung, insbesondere die Abscheidung durch Galvanisierung, z.B. unter Verwendung eines Tauchbades oder eines Tampon-Verfahrens, da hier die Abscheidung auf eine ganz besonders einfache und kostengünstige Weise realisiert werden kann.

In einer weiteren bevorzugten Variante des erfindungsgemäßen Verfahrens erfolgt das Versehen der Elastomer-Matrix-Schicht mit der elektrisch leitfähigen Metallschicht in Schritt c) dadurch, dass die elektrisch leitfähige Metallschicht elektrochemisch unter Verwendung eines Elektrolyten abgeschieden wird, wobei die Abscheidung an einer Phasengrenze zwischen dem Elektrolyten und der noch unvernetzten oder nur teilvernetzten Elastomer-Matrix-Schicht erfolgt. Hierbei erfolgt die elektrochemische Abscheidung an der entweder unvernetzten oder nur teilvernetzten, d.h. der noch nicht vollständig vernetzten, Elastomer-Matrix-Schicht. Durch die Abscheidung an der Phasengrenze kann sich die Metallschicht partiell in die noch nicht vollständig vernetzte Elastomer-Matrix-Schicht einfalten. Durch anschließendes Aushärten kann dann die vollständige Vernetzung der Elastomer-Matrix-Schicht mit der darin partiell eingefalteten Metallschicht erreicht werden. Auf diese Weise resultiert eine deutlich bessere Anbindung der Metallschicht an die Elastomer-Matrix-Schicht.

Eine weitere bevorzugte Variante des erfindungsgemäßen Verfahrens ist dadurch gekennzeichnet, dass in Schritt c) die mindestens eine Elastomer-Matrix-Schicht zumindest bereichsweise mit einer elektrisch leitfähigen Metallschicht versehen wird, während sich die mindestens eine Elastomer-Matrix-Schicht in einem gedehnten Zustand befindet. Auf diese Weise weist die Metallschicht dann, wenn sich die Elastomer-Matrix-Schicht wieder in einem nicht-gedehnten Zustand befindet, eine (dreidimensionale) gewellte Struktur auf, da sich die aufgetragene nicht-gewellte Metallschicht nach dem Entspannen der Elastomer-Matrix-Schicht aufwellt. Durch diese gewellte Struktur wird erreicht, dass die Metallschicht die Dehnbarkeit der Elastomer-Matrix-Schicht nicht beschränkt, da sich die Wellen bei einer erneuten Dehnung glätten können. In der Folge wird so ein deutlich flexibleres Verhalten der beschichteten Elastomer-Matrix-Schicht ermöglicht. Damit wird durch diese Verfahrensvariante die Flexibilität des hergestellten Bauteils deutlich erhöht.

Weiterhin ist es bevorzugt, dass zwischen Schritt b) und c) die mindestens eine elektrisch leitfähige Elastomer-Matrix-Schicht mit mindestens einem weiteren flexiblen und/oder elastischen Substrat und mindestens einer weiteren elektrisch leitfähigen Elastomer-Matrix-Schicht versehen wird, so dass die Substrate und die Elastomer-Matrix-Schichten abwechselnd angeordnet sind.

Im Weiteren betrifft die vorliegende Erfindung auch die Verwendung des erfindungsgemäßen flexiblen und/oder elastischen Bauteils als Heizelement, als Spule, als Antenne, als Leiterplatte, als Sensor, vorzugsweise Temperatursensor, Lichtsensor, Feuchtigkeitssensor, Beschleunigungssensor, Lagesensor, Drucksensor, Näherungssensor, Dehnungssensor, Scherkraftsensor, als magnetischer bzw. magnetorheologischer oder dielektrischer Aktor, als dielektrischer Generator, als dielektrischer oder resistiver Sensor, oder als integriertes Bauteil, welches mehrere der genannten Funktionen erfüllt.

Anhand der nachfolgenden Beispiele und Figuren soll die vorliegende Erfindung näher erläutert werden.

In Fig. 1 ist eine schematische Darstellung einer beispielhaften speziellen Ausführungsform des erfindungsgemäßen flexiblen und elastischen Bauteils in Form einer elastischen Platine in einer Schnittansicht gezeigt. Das Bauteil umfasst ein flexibles und elastisches Substrat 1 mit einer Vorderseite und einer Rückseite sowie eine auf der Vorderseite des Substrats bereichsweise angeordnete elektrisch leitfähige Elastomer-Matrix-Schicht 2, bei welcher es sich um eine Elastomerelektrode handelt. Das Substrat 1 ist ein elektrisch nichtleitfähiges Elastomer-Substrat. Die Elastomer-Matrix-Schicht 2 enthält einen elektrisch leitfähigen partikulären Füllstoff. Auf der Elastomer-Matrix-Schicht 2 ist bereichsweise eine elektrisch leitfähige Metallschicht 3 angeordnet, bei welcher es sich um eine galvanisch abgeschiedene Metallschicht handelt. Ferner umfasst das Bauteil ein elektrisches Bauelement 6 mit Lötpads 5, bei welchem es sich um ein SMD-Bauelement handelt. Das Bauelement 6 steht über ein Lot 4 mit der elektrisch leitfähigen Metallschicht 3 in Verbindung.

In Fig. 2 ist eine schematische Darstellung einer weiteren beispielhaften speziellen Ausführungsform des erfindungsgemäßen flexiblen und elastischen Bauteils gezeigt, welches auf der in Fig. 1 gezeigten Ausführungsform aufbaut. Zusätzlich zum in Fig. 1 gezeigten Bauteil ist im Bauteil in Fig. 2 die Lötstelle noch durch eine Deckschicht 8 sowie durch eine Kapselung 7 mechanisch versteift. Beispielsweise können Lötstellen und/oder SMD-Bauteil mit einem Elastomer hoher Steifigkeit eingekapselt werden. Zusätzlich kann der Gesamtaufbau noch einmal mit dem Substratmaterial beschichtet werden.

In Fig. 3 ist eine schematische Darstellung einer weiteren beispielhaften speziellen Ausführungsform des erfindungsgemäßen flexiblen und elastischen Bauteils gezeigt. Das Bauteil umfasst ein flexibles und/oder elastisches Substrat 1 mit einer Vorderseite und einer Rückseite sowie eine auf der Vorderseite des Substrats bereichsweise angeordnete elektrisch leitfähige Elastomer-Matrix-Schicht 2, welche in Form von Leiterbahnen auf dem Substrat 1 angeordnet ist. Die Elastomer-Matrix-Schicht 2 enthält einen elektrisch leitfähigen partikulären Füllstoff. Auf der Elastomer-Matrix-Schicht 2 ist bereichsweise eine elektrisch leitfähige Metallschicht 3 angeordnet, auf welcher elektrische Bauelemente 6 angebracht sind, bei welchen es sich um SMD-Bauelemente handelt. Die SMD-Bauteile 6 selbst sind in Fig. 3 der Übersicht halber nicht mit eingezeichnet. Die Metallschicht 3 dient dabei als Lötpads für die elektrischen Bauteile 6. Zudem umfasst das Bauteil eine lediglich schematisch dargestellte Antennen- bzw. Spulenstruktur 9 sowie eine Sensor- bzw. Aktorstruktur 10.

## Patentansprüche

1. Flexibles und/oder elastisches Bauteil umfassend ein zumindest teilweise flexibles und/oder elastisches Substrat (1) mit einer Vorderseite und einer Rückseite sowie mindestens eine auf der Vorderseite oder der Rückseite des Substrats (1) bereichsweise angeordnete elektrisch leitfähige Elastomer-Matrix-Schicht (2), wobei die Vorderseite oder die Rückseite des Substrats mindestens einen Teilbereich mit der darauf angeordneten elektrisch leitfähigen Elastomer-Matrix-Schicht (2) und mindestens einen Teilbereich ohne darauf angeordnete elektrisch leitfähige Elastomer-Matrix-Schicht aufweist, wobei die mindestens eine Elastomer-Matrix-Schicht (2) mindestens einen elektrisch leitfähigen partikulären Füllstoff enthält, und wobei auf der mindestens einen Elastomer-Matrix-Schicht (2) zumindest bereichsweise mindestens eine elektrisch leitfähige Metallschicht (3) angeordnet ist.

2. Bauteil nach dem vorhergehenden Anspruch, **dadurch gekennzeichnet, dass**
- die Oberfläche der mindestens einen Elastomer-Matrix-Schicht (2) mindestens einen metallisierten Teilbereich, in dem die mindestens eine elektrisch leitfähige Metallschicht (3) auf der Elastomer-Matrix-Schicht (2) angeordnet ist, und mindestens einen nicht-metallisierten Teilbereich aufweist, und/oder
- die mindestens eine elektrisch leitfähige Metallschicht (3) eine gewellte Struktur aufweist, wenn sich die mindestens eine Elastomer-Matrix-Schicht (2) in einem nicht-gedehnten Zustand befindet, und/oder
- die mindestens eine Elastomer-Matrix-Schicht (2) mit der mindestens einen leitfähigen Metallschicht (3) zweidimensional strukturiert ist, vorzugsweise mäanderförmig strukturiert ist.

3. Bauteil nach einem der vorhergehenden Ansprüche, **dadurch gekennzeichnet, dass** das Substrat (1) ein Material enthält oder aus diesem besteht, welches ausgewählt ist aus der Gruppe bestehend aus
- Elastomeren, vorzugsweise Silicon, Fluorsilicon, Polyurethan, Polynorbornen, Naturkautschuk, Styrol-Butadien, Isobutylen-Isopren, Ethylen-Propylen-Dien-Terpolymer, Poly-Chlorbutadien, chlorsulfoniertes Polyethylen, Acrylnitril-Butadien, hydriertes Acrylnitril-Butadien, Fluorkautschuk, Flüssigkristallelastomere, thermoplastische Elastomere, besonders bevorzugt thermoplastische Styrol-Copolymere, wie z.B. Styrol-Butadien-Styrol- , Styrol-Ethylen-Butadien-Styrol-, Styrol-Ethylen-Propylen-Styrol- , Styrol-Ethylen-Ethylen-Propylen-Styrol- oder Styrol-Isopren-Styrol- Copolymere, teilvernetzte Blends auf Polyolefin-Basis, besonders bevorzugt Blends aus Ethylen-Propylen-Dien-Kautschuken und Polypropylen, Blends aus Nitril-Butadien-Kautschuk und Polypropylen und Blends aus Ethylen-Propylen-Dien-Kautschuk und Polyethylen, thermoplastischen Urethan-Copolymeren, besonders bevorzugt Copolymere mit aromatischem Hartsegment und Ester-Weichsegment, Copolymere mit aromatischem Hartsegment und Ether-Weichsegment und Copolymere mit aromatischem Hartsegment und Ester/Ether-Weichsegment,
- Thermoplasten, vorzugsweise Polyethylen, Polypropylen, Polyvinylchlorid, Polystyrol, Acrylnitril-Butadien-Styrol, Polyamide, Polylactat, Polymethylmethacrylat, Polyetheretherketon, Polyvinylchlorid, Polycarbonat, Cellulosehydrat/-acetat, Polylacted, Polyethylenterephthalat, Polytetrafluorethylen, Polyester, thermoplastische Polyurethane, thermoplastische Polyimide, thermoplastische Flüssigkristallelastomere
- Duroplasten, vorzugsweise Kunstharze, wie z.B. Phenolharz, Harnstoffharz, Melaminharz, Epoxidharz, Polyesterharz, duroplastische Polyurethane, duroplastische Polyimide, duroplastische Flüssigkristallelastomere sowie
- Mischungen, Blends und Aufschäumungen hiervon.

4. Bauteil nach einem der vorhergehenden Ansprüche, **dadurch gekennzeichnet, dass** das Elastomer ausgewählt ist aus der Gruppe bestehend aus Silicon, Fluorsilicon, Polyurethan, Polynorbornen, Naturkautschuk, Styrol-Butadien, Isobutylen-Isopren, Ethylen-Propylen-Dien-Terpolymer, Poly-Chlorbutadien, chlorsulfoniertem Polyethylen, Acrylnitril-Butadien, hydriertem Acrylnitril-Butadien, Fluorkautschuk, Flüssigkristallelastomeren, thermoplastischen Elastomeren, vorzugsweise thermoplastischen Styrol-Copolymeren, wie z.B. Styrol-Butadien-Styrol- , Styrol-Ethylen-Butadien-Styrol-, Styrol-Ethylen-Propylen-Styrol- , Styrol-Ethylen-Ethylen-Propylen-Styrol- oder Styrol-Isopren-Styrol- Copolymeren, teilvernetzten Blends auf Polyolefin-Basis, vorzugsweise Blends aus Ethylen-Propylen-Dien-Kautschuken und Polypropylen, Blends aus Nitril-Butadien-Kautschuk und Polypropylen und Blends aus Ethylen-Propylen-Dien-Kautschuk und Polyethylen, thermoplastischen Urethan-Copolymeren, vorzugsweise Copolymeren mit aromatischem Hartsegment und Ester-Weichsegment, Copolymeren mit aromatischem Hartsegment und Ether-Weichsegment und Copolymeren mit aromatischem Hartsegment und Ester/Ether-Weichsegment, sowie Mischungen hiervon.

5. Bauteil nach einem der vorhergehenden Ansprüche, **dadurch gekennzeichnet, dass** das Elastomer ein nicht-thermoplastisches Elastomer, vorzugsweise ein Silikon, ist.

6. Bauteil nach einem der vorhergehenden Ansprüche, **dadurch gekennzeichnet, dass** der elektrisch leitfähige partikuläre Füllstoff aus Partikeln besteht, die
- eine zumindest teilweise anisotrope Gestalt besitzen, wobei die Partikel vorzugsweise plättchenförmig, stäbchenförmig oder faserförmig sind, und/oder
- eine unregelmäßige Oberfläche besitzen, die vorzugsweise dadurch hervorgerufen ist, dass die Partikel durch Agglomeration von Nanopartikeln entstanden sind.

7. Bauteil nach einem der vorhergehenden Ansprüche, **dadurch gekennzeichnet, dass** der mindestens eine partikuläre Füllstoff
- mindestens einen metallischen partikulären Füllstoff umfasst, dessen Anteil in der mindestens einen Elastomer-Matrix-Schicht (2) mindestens 20 Gew.-%, bevorzugt mindestens 60 Gew.-%, beträgt, und/oder
- mindestens einen nicht-metallischen oder nur teilweise metallischen partikulären Füllstoff umfasst, dessen Anteil in der mindestens einen Elastomer-Matrix-Schicht (2) mindestens 1 Gew.%, bevorzugt mindestens 3 Gew.-%, beträgt.

8. Bauteil nach einem der vorhergehenden Ansprüche, **dadurch gekennzeichnet, dass** der Anteil des mindestens einen elektrisch leitfähigen partikulären Füllstoffs in der mindestens einen Elastomer-Matrix-Schicht (2) mindestens 10 Vol.-%, bevorzugt mindestens 20 Vol.-%, beträgt.

9. Bauteil nach einem der vorhergehenden Ansprüche, **dadurch gekennzeichnet, dass** der elektrisch leitfähige partikuläre Füllstoff Partikel enthält oder hieraus besteht, die ausgewählt sind aus der Gruppe bestehend aus
- Partikeln, die mindestens ein Metall ausgewählt aus der Gruppe bestehend aus Aluminium, Eisen, Zink, Zinn, Kupfer, Silber, Gold, Platin und Mischungen hiervon enthalten oder daraus bestehen,
- Kompositpartikeln, welche einen Kern, bevorzugt einen Kern aus Glas oder einem Metall, sowie eine auf dem Kern angeordnete elektrisch leitfähige Beschichtung, bevorzugt eine Beschichtung aus Silber, aufweisen,
- Partikeln, die aus einem elektrisch leitfähigen, nicht-metallischen Material bestehen, welches bevorzugt ausgewählt ist aus der Gruppe bestehend aus Ruß, Graphit, Graphen, Kohlenstoff-Nanoröhren, Polyanilin, Polyacetylen, Polypyrrol, Polyparaphenylen, Polythiophen und Mischungen hiervon, und
- Mischungen solcher Partikel.

10. Bauteil nach einem der vorhergehenden Ansprüche, **dadurch gekennzeichnet, dass** die mindestens eine Elastomer-Matrix-Schicht (2) zusätzlich Partikel aus einem elektrisch nicht-leitfähigen, nicht-metallischen Material, bevorzugt Kieselsäuren, enthält.

11. Bauteil nach einem der vorhergehenden Ansprüche, **dadurch gekennzeichnet, dass** die mindestens eine elektrisch leitfähige Metallschicht (3)
- ein Metall enthält oder aus diesem besteht, welches ausgewählt ist aus der Gruppe bestehend aus Aluminium, Kupfer, Silber, Gold, Platin, Zink, Zinn und Mischungen hiervon, und/oder
- eine Schichtdicke von 100 nm bis 100 µm, bevorzugt von 5 µm bis 50 µm, aufweist, und/oder
- eine abgeschiedene Schicht, vorzugsweise eine physikalisch abgeschiedene, chemisch abgeschiedene oder elektrochemisch abgeschiedene Schicht, besonders bevorzugt eine galvanisch abgeschiedene Schicht, ist.

12. Bauteil nach einem der vorhergehenden Ansprüche, **dadurch gekennzeichnet, dass** die mindestens eine Elastomer-Matrix-Schicht (2) zumindest teilweise in Form von Leiterbahnen auf dem Substrat (1) angeordnet ist.

13. Bauteil nach einem der vorhergehenden Ansprüche, **dadurch gekennzeichnet, dass** das flexible und/oder elastische Bauteil ein elektrisches Bauelement (6), vorzugsweise ein SMD-Bauelement, umfasst, welches über ein Lot (4), bei dem es sich vorzugsweise um eine Zinnlegierung, besonders bevorzugt um eine Zinn-Bismut-Legierung handelt, mit der mindestens einen elektrisch leitfähigen Metallschicht (3) in Verbindung steht, wobei die Lötstelle vorzugsweise durch mindestens eine Deckschicht (8) und/oder mindestens eine Kapselung (7) mechanisch versteift ist.

14. Bauteil nach einem der vorhergehenden Ansprüche, **dadurch gekennzeichnet, dass** das flexible und/oder elastische Bauteil mehrere flexible und/oder elastische Substrate (1) und mehrere elektrisch leitfähige Elastomer-Matrix-Schichten (2) aufweist, wobei die Substrate und die Elastomer-Matrix-Schichten abwechselnd angeordnet sind, und wobei vorzugsweise mindestens eines der mehreren Substrate mindestens eine Unterbrechung aufweist, durch welche die an dieses Substrat angrenzenden elektrisch leitfähigen Elastomer-Matrix-Schichten verbunden sind.

15. Verfahren zur Herstellung eines flexiblen und/oder elastischen Bauteils gemäß einem der Ansprüche 1 bis 14, bei welchem
a) ein flexibles und/oder elastisches Substrat (1) mit einer Vorderseite und einer Rückseite bereitgestellt wird,
b) die Vorderseite und/oder die Rückseite des Substrats (1) mit mindestens einer bereichsweise angeordneten elektrisch leitfähigen Elastomer-Matrix-Schicht (2) versehen wird, die mindestens einen elektrisch leitfähigen partikulären Füllstoff enthält, und
c) die mindestens eine Elastomer-Matrix-Schicht (2) zumindest bereichsweise mit mindestens einer elektrisch leitfähigen Metallschicht (3) versehen wird.

16. Verfahren nach Anspruch 15, **dadurch gekennzeichnet, dass** das Versehen der Vorderseite und/oder der Rückseite des Substrats (1) mit der mindestens einen bereichsweise angeordneten elektrisch leitfähigen Elastomer-Matrix-Schicht (2) in Schritt b) dadurch erfolgt, dass
- die Vorderseite und/oder die Rückseite des Substrats (1) bereichsweise mit der mindestens einen elektrisch leitfähigen Elastomer-Matrix-Schicht (2) versehen wird, oder
- die Vorderseite und/oder die Rückseite des Substrats (1) zunächst vollflächig mit der mindestens einen elektrisch leitfähigen Elastomer-Matrix-Schicht (2) versehen wird und anschließend mindestens ein Teilbereich der mindestens einen elektrisch leitfähigen Elastomer-Matrix-Schicht (2) entfernt wird, wobei das Entfernen vorzugsweise mittels Laserbehandlung erfolgt.

17. Verfahren nach einem der Ansprüche 15 oder 16, **dadurch gekennzeichnet, dass** in Schritt c)
- die elektrisch leitfähige Elastomer-Matrix-Schicht (2) bereichsweise mit der mindestens einen elektrisch leitfähigen Metallschicht (3) versehen wird, oder
- die elektrisch leitfähige Elastomer-Matrix-Schicht (2) zunächst vollflächig mit der mindestens einen elektrisch leitfähigen Metallschicht (3) versehen wird und anschließend mindestens ein Teilbereich der mindestens einen elektrisch leitfähigen Metallschicht (3) entfernt wird, wobei das Entfernen vorzugsweise mittels Laserbehandlung erfolgt.

18. Verfahren nach einem der Ansprüche 15 bis 17, **dadurch gekennzeichnet, dass** das Versehen der Elastomer-Matrix-Schicht (2) mit der elektrisch leitfähigen Metallschicht (3) in Schritt c) dadurch erfolgt, dass die elektrisch leitfähige Metallschicht (3) auf der Elastomer-Matrix-Schicht (2) abgeschieden wird, wobei die Abscheidung vorzugsweise mittels
- physikalischer Abscheidung, besonders bevorzugt PVD-Abscheidung, oder
- chemischer Abscheidung, besonders bevorzugt CVD-Abscheidung oder nasschemischer Abscheidung, oder
- elektrochemischer Abscheidung, besonders bevorzugt Galvanisierung oder Elektroplattierung, ganz besonders bevorzugt unter Verwendung eines Tauchbades oder eines Tampon-Verfahrens,
erfolgt.

19. Verfahren nach einem der Ansprüche 15 bis 18, **dadurch gekennzeichnet, dass** das Versehen der Elastomer-Matrix-Schicht (2) mit der elektrisch leitfähigen Metallschicht (3) in Schritt c) dadurch erfolgt, dass die elektrisch leitfähige Metallschicht (3) elektrochemisch unter Verwendung eines Elektrolyten abgeschieden wird, wobei die Abscheidung an einer Phasengrenze zwischen dem Elektrolyten und der noch unvernetzten oder nur teilvernetzten Elastomer-Matrix-Schicht erfolgt.

20. Verfahren nach einem der Ansprüche 15 bis 19, **dadurch gekennzeichnet, dass** in Schritt c) die mindestens eine Elastomer-Matrix-Schicht (2) zumindest bereichsweise mit einer elektrisch leitfähigen Metallschicht (3) versehen wird, während sich die mindestens eine Elastomer-Matrix-Schicht (2) in einem gedehnten Zustand befindet.

21. Verfahren nach einem der Ansprüche 15 bis 20, **dadurch gekennzeichnet, dass** zwischen Schritt b) und c) die mindestens eine elektrisch leitfähige Elastomer-Matrix-Schicht (2) mit mindestens einem weiteren flexiblen und/oder elastischen Substrat und mindestens einer weiteren elektrisch leitfähigen Elastomer-Matrix-Schicht versehen wird, so dass die Substrate und die Elastomer-Matrix-Schichten abwechselnd angeordnet sind.

22. Verwendung eines flexiblen und/oder elastischen Bauteils gemäß einem der Ansprüche 1 bis 14 als Heizelement, als Spule, als Antenne, als Leiterplatte, als Sensor, vorzugsweise Temperatursensor, Lichtsensor, Feuchtigkeitssensor, Beschleunigungssensor, Lagesensor, Drucksensor, Näherungssensor, Dehnungssensor, Scherkraftsensor, als magnetischer bzw. magnetorheologischer oder dielektrischer Aktor, als dielektrischer Generator, als dielektrischer oder resistiver Sensor, oder als integriertes Bauteil, welches mehrere der genannten Funktionen erfüllt.

## Claims

1. A flexible and/or an elastic component, comprising an at least partially flexible and/or elastic substrate (1) having a front side and a rear side as well as at least one electrically conductive elastomer matrix layer (2) arranged regionally on the front side or the rear side of the substrate (1), the front side or the rear side of the substrate including at least one sub-region having the electrically conductive elastomer matrix layer (2) arranged thereon and at least one sub-region having no electrically conductive elastomer matrix layer arranged thereon, the at least one elastomer matrix layer (2) comprising at least one electrically conductive particulate filler, and wherein at least one electrically conductive metal layer (3) is disposed at least regionally on the at least one elastomer matrix layer (2).

2. The component according to the preceding claim, **characterized in that**
- the surface of the at least one elastomer matrix layer (2) includes at least one metallized sub-region in which the at least one electrically conductive metal layer (3) is arranged on the elastomer matrix layer (2), and at least one non-metallized sub-region, and/or
- the at least one electrically conductive metal layer (3) has an undulated structure when the at least one elastomer matrix layer (2) is in a non-expanded state, and/or
- the at least one elastomer matrix layer (2) is structured in a two-dimensional manner, and preferably is structured in a meandershaped manner, by way of the at least one conductive metal layer (3).

3. The component according to any one of the preceding claims, **characterized in that** the substrate (1) comprises or consists of a material that is selected from the group consisting of:
- elastomers, preferably silicone, fluorosilicone, polyurethane, polynorbornenes, natural rubber, styrene butadiene, isobutylene-isoprene, ethylene propylene diene terpolymer, polychlorobutadiene, chlorosulfonated polyethylene, acrylonitrile butadiene, hydrogenated acrylonitrile butadiene, fluororubber, liquid crystal elastomers, thermoplastic elastomers, particularly preferably thermoplastic styrene copolymers, such as styrene-butadiene-styrene, styrene-ethylene-butadiene-styrene, styrene-ethylene-propylene-styrene, styrene-ethylene-ethylene-propylene-styrene or styrene-isoprene-styrene copolymers, partially cross-linked polyolefin-based blends, particularly preferably blends of ethylene-propylene-diene rubbers and polypropylene, blends of nitrile butadiene rubber and polypropylene, and blends of ethylene-propylene-diene rubber and polyethylene, thermoplastic urethane copolymers, particularly preferably copolymers including an aromatic hard segment and an ester soft segment, copolymers including an aromatic hard segment and an ester/ether soft segment;
- thermoplastics, preferably polyethylene, polypropylene, polyvinyl chloride, polystyrene, acrylonitrile butadiene styrene, polyamides, polylactate, polymethyl methacrylate, polyether ether ketone, polyvinyl chloride, polycarbonate, cellulose hydrate/acetate, polylactide, polyethylene terephthalate, polytetrafluoroethylene, polyester, thermoplastic polyurethanes, thermoplastic polyimides, thermoplastic liquid crystal elastomers;
- thermoset materials, preferably synthetic resins, such as phenolic resins, urea resin, melamine resin, epoxy resin, polyester resin, thermoset polyurethanes, thermoset polyimides, thermoset liquid crystal elastomers, as well as
- mixtures, blends and foams thereof.

4. The component according to any one of the preceding claims, **characterized in that** the elastomer is selected from the group consisting of silicone, fluorosilicone, polyurethane, polynorbornenes, natural rubber, styrene butadiene, isobutylene-isoprene, ethylene propylene diene terpolymer, polychlorobutadiene, chlorosulfonated polyethylene, acrylonitrile butadiene, hydrogenated acrylonitrile butadiene, fluororubber, liquid crystal elastomers, thermoplastic elastomers, preferably thermoplastic styrene copolymers, such as styrene-butadiene-styrene, styrene-ethylene-butadiene-styrene, styrene-ethylene-propylene-styrene, styrene-ethylene-ethylene-propylene-styrene or styrene-isoprene-styrene copolymers, partially cross-linked polyolefin-based blends, preferably blends of ethylene-propylene-diene rubber and polypropylene, blends of nitrile butadiene rubber and polypropylene, and blends of ethylene-propylene-diene rubber and polyethylene, thermoplastic urethane copolymers, preferably copolymers including an aromatic hard segment and an ester soft segment, copolymers including an aromatic hard segment and an ester/ether soft segment, as well as mixtures thereof.

5. The component according to any one of the preceding claims, **characterized in that** the elastomer is a non-thermoplastic elastomer, and preferably a silicone.

6. The component according to any one of the preceding claims, **characterized in that** the electrically conductive particulate filler is made of particles that
- have an at least partially anisotropic shape, the particles preferably being plate-shaped, rod-shaped or fiber-shaped, and/or
- have an irregular surface, which is preferably caused by the particles having been created by the agglomeration of nanoparticles.

7. The component according to any one of the preceding claims, **characterized in that** the at least one particulate filler
- comprises at least one metallic particulate filler, the content of which in the at least one elastomer matrix layer (2) is at least 20 wt.%, and preferably at least 60 wt.%, and/or
- comprises at least one non-metallic or only partially metallic particulate filler, the content of which in the at least one elastomer matrix layer (2) is at least 1 wt.%, and preferably at least 3 wt.%.

8. The component according to any one of the preceding claims, **characterized in that** the content of the at least one electrically conductive particulate filler in the at least one elastomer matrix layer (2) is at least 10 vol%, and preferably at least 20 vol%.

9. The component according to any one of the preceding claims, **characterized in that** the electrically conductive particulate filler comprises or consists of particles that are selected from the group consisting of
- particles that comprise or consist of at least one metal selected from the group consisting of aluminum, iron, zinc, tin, copper, silver, gold, platinum, and mixtures thereof;
- composite particles that comprise a core, preferably a core made of glass or a metal, as well as an electrically conductive coating arranged on the core, preferably a coating made of silver;
- particles that are made of an electrically conductive, non-metallic material, which is preferably selected from the group consisting of carbon black, graphite, graphene, carbon nanotubes, polyaniline, polyacetylene, polypyrrole, polyparaphenylene, polythiophene, and mixtures thereof; and
- mixtures of such particles.

10. The component according to any one of the preceding claims, **characterized in that** the at least one elastomer matrix layer (2) additionally comprises particles made of an electrically non-conductive, non-metallic material, preferably silicas.

11. The component according to any one of the preceding claims, **characterized in that** the at least one electrically conductive metal layer (3)
- comprises or consists of a metal, which is selected from the group consisting of aluminum, copper, silver, gold, platinum, zinc, tin, and mixtures thereof, and/or
- has a layer thickness of 100 nm to 100 µm, preferably of 5 µm to 50 µm, and/or
- is a deposited layer, preferably a physically deposited, a chemically deposited or an electrochemically deposited layer, and particularly preferably an electrodeposited layer.

12. The component according to any one of the preceding claims, **characterized in that** the at least one elastomer matrix layer (2) is at least partially arranged on the substrate (1) in the form of strip conductors.

13. The component according to any one of the preceding claims, **characterized in that** the flexible and/or elastic component comprises an electrical element (6), preferably an SMD element, which is connected by way of a solder (4), which is preferably a tin alloy, and particularly preferably a tin-bismuth alloy, to the at least one electrically conductive metal layer (3), the soldering spot preferably being mechanically reinforced by at least one cover layer (8) and/or at least one casing (7).

14. The component according to any one of the preceding claims, **characterized in that** the flexible and/or elastic component comprises a plurality of flexible and/or elastic substrates (1) and a plurality of electrically conductive elastomer matrix layers (2), the substrates and the elastomer matrix layers being alternately arranged, and preferably at least one of the plurality of substrates having at least one discontinuity by way of which the electrically conductive elastomer matrix layer adjoining this substrate are connected.

15. A method for producing a flexible and/or an elastic component according to any one of claims 1 to 14, wherein:
a) a flexible and/or an elastic substrate (1) having a front side and a rear side is provided;
b) the front side and/or the rear side of the substrate (1) is provided with at least one regionally arranged electrically conductive elastomer matrix layer (2), which comprises at least one electrically conductive particulate filler; and
c) the at least one elastomer matrix layer (2) is provided at least regionally with at least one electrically conductive metal layer (3).

16. The method according to claim 15, **characterized in that** the provision of the front side and/or of the rear side of the substrate (1) with the at least one regionally arranged electrically conductive elastomer matrix layer (2) in step b) is carried out by
- providing the front side and/or the rear side of the substrate (1) regionally with the at least one electrically conductive elastomer matrix layer (2), or
- by initially providing the front side and/or the rear side of the substrate (1) across the entire surface with the at least one electrically conductive elastomer matrix layer (2), and thereafter removing at least a sub-region of the at least one electrically conductive elastomer matrix layer (2), the removal preferably being carried out by means of laser treatment.

17. The method according to either claim 15 or 16, **characterized in that**, in step c)
- the electrically conductive elastomer matrix layer (2) is provided regionally with the at least one electrically conductive metal layer (3), or
- the electrically conductive elastomer matrix layer (2) is initially provided across the entire surface with the at least one electrically conductive metal layer (3), and thereafter at least a sub-region of the at least one electrically conductive metal layer (3) is removed, the removal preferably being carried out by means of laser treatment.

18. The method according to any one of claims 15 to 17, **characterized in that** the provision of the elastomer matrix layer (2) with the electrically conductive metal layer (3) in step c) is carried out by depositing the electrically conductive metal layer (3) onto the elastomer matrix layer (2), the deposition preferably taking place by means of
- physical deposition, particularly preferably physical vapor deposition (PVD), or
- chemical deposition, particularly preferably chemical vapor deposition (CVD) or wet-chemical deposition, or
- electrochemical deposition, particularly preferably galvanization or electroplating, especially particularly preferably using a dipping bath or a brush plating method.

19. The method according to any one of claims 15 to 18, **characterized in that** the provision of the elastomer matrix layer (2) with the electrically conductive metal layer (3) in step c) is carried out by electrochemically depositing the electrically conductive metal layer (3) using an electrolyte, the deposition taking place at a phase interface between the electrolyte and the still non-crosslinked or only partially cross-linked elastomer matrix layer.

20. The method according to any one of claims 15 to 19, **characterized in that**, in step c), the at least one elastomer matrix layer (2) is at least regionally provided with an electrically conductive metal layer (3), which the at least one elastomer matrix layer (2) is in an expanded state.

21. The method according to any one of claims 15 to 20, **characterized in that**, between steps b) and c), the at least one electrically conductive elastomer matrix layer (2) is provided with at least one further flexible and/or elastic substrate and at least one further electrically conductive elastomer matrix layer, so that the substrates and the elastomer matrix layers are alternately arranged.

22. Use of a flexible and/or an elastic component according to any one of claims 1 to 14 as a heating element, as a coil, as an antenna, as a printed circuit board, as a sensor, preferably a temperature sensor, a light sensor, a moisture sensor, an acceleration sensor, a position sensor, a pressure sensor, a proximity sensor, a strain sensor, a shear force sensor, as a magnetic or magnetorheological or dielectric actuator, as a dielectric generator, as a dielectric or resistive sensor, or as an integrated component that fulfills a plurality of the aforementioned functions.

## Revendications

1. Composant flexible et/ou élastique comprenant un substrat (1) au moins partiellement flexible et/ou élastique avec une face avant et une face arrière ainsi qu'au moins une couche de matrice élastomère (2) électriquement conductrice disposée par zones sur la face avant ou la face arrière du substrat (1), dans lequel la face avant ou la face arrière du substrat présente au moins une zone partielle avec la couche de matrice élastomère (2) électriquement conductrice disposée dessus et au moins une zone partielle sans couche de matrice élastomère électroconductrice disposée dessus, dans lequel la au moins une couche de matrice élastomère (2) contient au moins une charge particulaire électroconductrice, et dans lequel au moins une couche métallique (3) électroconductrice est disposée au moins par zones sur la au moins une couche de matrice élastomère (2).

2. Composant selon la revendication précédente, **caractérisé en ce que**
- la surface de la au moins une couche de matrice élastomère (2) présente au moins une zone partielle métallisée, dans laquelle la au moins une couche métallique (3) électriquement conductrice est disposée sur la couche de matrice élastomère (2), et au moins une zone partielle non métallisée, et/ou
- la au moins une couche métallique (3) électriquement conductrice présente une structure ondulée, lorsque la au moins une couche de matrice élastomère (2) est dans un état non étiré, et/ou
- la au moins une couche de matrice élastomère (2) est structurée de manière bidimensionnelle avec la au moins une couche métallique (3) conductrice, de préférence structurée en méandres.

3. Composant selon l'une quelconque des revendications précédentes, **caractérisé en ce que** le substrat (1) contient un matériau ou est constitué de celui-ci, lequel est choisi dans le groupe constitué par
- les élastomères, de préférence la silicone, la fluorosilicone, le polyuréthane, le polynorbornène, le caoutchouc naturel, le styrène-butadiène, l'isobutylène-isoprène, le terpolymère éthylène-propylène-diène, le polychlorobutadiène, le polyéthylène chlorosulfoné, l'acrylonitrile-butadiène, l'acrylonitrile-butadiène hydrogéné, le caoutchouc fluoré, les élastomères à cristaux liquides, les élastomères thermoplastiques, de manière particulièrement préférée les copolymères thermoplastiques de styrène, comme par exemple les copolymères styrène-butadiène-styrène, styrène-éthylène-butadiène-styrène, styrène-éthylène-propylène-styrène, styrène-éthylène-éthylène-propylène-styrène ou styrène-isoprène-styrène, les mélanges homogènes partiellement réticulés à base de polyoléfine, de manière particulièrement préférée les mélanges homogènes de caoutchoucs éthylène-propylène-diène et de polypropylène, les mélanges homogènes de caoutchouc nitrile-butadiène et de polypropylène et les mélanges homogènes de caoutchouc éthylène-propylène-diène et de polyéthylène, les copolymères d'uréthane thermoplastiques, de manière particulièrement préférée les copolymères à segment dur aromatique et segment mou ester, les copolymères à segment dur aromatique et segment mou éther et les copolymères à segment dur aromatique et segment mou ester/éther,
- les thermoplastiques, de préférence le polyéthylène, le polypropylène, le polychlorure de vinyle, le polystyrène, l'acrylonitrile-butadiène-styrène, les polyamides, le polylactate, le polyméthacrylate de méthyle, le polyétheréthercétone, le polychlorure de vinyle, le polycarbonate, l'hydrate/acétate de cellulose, le polyacétate, le polyéthylène téréphtalate, le polytétrafluoroéthylène, les polyesters, les polyuréthanes thermoplastiques, les polyimides thermoplastiques, les élastomères à cristaux liquides thermoplastiques,
- les résines thermodurcissables, de préférence les résines synthétiques, comme par exemple la résine phénolique, la résine d'urée, la résine mélamine, la résine époxy, la résine polyester, les polyuréthanes thermodurcissables, les polyimides thermodurcissables, les élastomères à cristaux liquides thermodurcissables, ainsi que
- les mélanges, mélanges homogènes et mousses de ceux-ci.

4. Composant selon l'une quelconque des revendications précédentes, **caractérisé en ce que** l'élastomère est choisi dans le groupe constitué par la silicone, la fluorosilicone, le polyuréthane, le polynorbornène, le caoutchouc naturel, le styrène-butadiène, l'isobutylène-isoprène, le terpolymère éthylène-propylène-diène, le poly-chlorobutadiène, le polyéthylène chlorosulfoné, l'acrylonitrile-butadiène, l'acrylonitrile-butadiène hydrogéné, le caoutchouc fluoré, les élastomères à cristaux liquides, les élastomères thermoplastiques, de préférence les copolymères thermoplastiques de styrène, comme par exemple les copolymères styrène-butadiène-styrène, styrène-éthylène-butadiène-styrène, styrène-éthylène-propylène-styrène, styrène-éthylène-éthylène-propylène-styrène ou styrène-isoprène-styrène, les mélanges homogènes partiellement réticulés à base de polyoléfine, de préférence les mélanges homogènes de caoutchoucs éthylène-propylène-diène et de polypropylène, les mélanges homogènes de caoutchouc nitrile-butadiène et de polypropylène et les mélanges homogènes de caoutchouc éthylène-propylène-diène et de polyéthylène, les copolymères d'uréthane thermoplastiques, de préférence les copolymères à segment dur aromatique et à segment mou ester, les copolymères à segment dur aromatique et à segment mou éther et les copolymères à segment dur aromatique et à segment mou ester/éther, ainsi que les mélanges de ceux-ci.

5. Composant selon l'une quelconque des revendications précédentes, **caractérisé en ce que** l'élastomère est un élastomère non thermoplastique, de préférence une silicone.

6. Composant selon l'une quelconque des revendications précédentes, **caractérisé en ce que** la charge particulaire électriquement conductrice est constituée de particules qui
- possèdent une forme au moins partiellement anisotrope, dans lequel les particules sont de préférence en forme de plaquettes, de bâtonnets ou de fibres, et/ou
- possèdent une surface irrégulière, qui est de préférence due au fait que les particules ont été obtenues par agglomération de nanoparticules.

7. Composant selon l'une quelconque des revendications précédentes, **caractérisé en ce que** la au moins une charge particulaire
- comprend au moins une charge particulaire métallique, dont la proportion dans la au moins une couche de matrice élastomère (2) est d'au moins 20 % en poids, de préférence d'au moins 60 % en poids, et/ou
- comprend au moins une charge particulaire non métallique ou seulement partiellement métallique, dont la proportion dans la au moins une couche de matrice élastomère (2) est d'au moins 1 % en poids, de préférence d'au moins 3 % en poids.

8. Composant selon l'une quelconque des revendications précédentes, **caractérisé en ce que** la proportion de l'au moins une charge particulaire électriquement conductrice dans l'au moins une couche de matrice élastomère (2) est d'au moins 10 % en volume, de préférence d'au moins 20 % en volume.

9. Composant selon l'une quelconque des revendications précédentes, **caractérisé en ce que** la charge particulaire électriquement conductrice contient des particules ou est constituée de celles-ci, qui sont choisies dans le groupe constitué par
- des particules qui contiennent au moins un métal choisi dans le groupe constitué par l'aluminium, le fer, le zinc, l'étain, le cuivre, l'argent, l'or, le platine et les mélanges de ceux-ci ou sont constituées de celui-ci,
- des particules composites, lesquelles présentent un noyau, de préférence un noyau en verre ou en un métal, ainsi qu'un revêtement électriquement conducteur, de préférence un revêtement en argent, disposé sur le noyau,
- des particules, qui sont constituées d'un matériau non métallique électriquement conducteur, lequel est de préférence choisi dans le groupe constitué par le noir de carbone, le graphite, le graphène, les nanotubes de carbone, la polyaniline, le polyacétylène, le polypyrrole, le polyparaphénylène, le polythiophène et les mélanges de ceux-ci, et
- les mélanges de telles particules.

10. Composant selon l'une quelconque des revendications précédentes, **caractérisé en ce que** la au moins une couche de matrice élastomère (2) contient en plus des particules composées d'un matériau non métallique, non électriquement conducteur, de préférence des silices.

11. Composant selon l'une quelconque des revendications précédentes, **caractérisé en ce que** la au moins une couche métallique (3) électriquement conductrice
- contient un métal ou est constituée de celui-ci, lequel est choisi dans le groupe constitué par l'aluminium, le cuivre, l'argent, l'or, le platine, le zinc, l'étain et leurs mélanges, et/ou
- une épaisseur de couche de 100 nm à 100 µm, de préférence de 5 µm à 50 µm et/ou
- est une couche déposée, de préférence une couche déposée physiquement, déposée chimiquement ou déposée électrochimiquement, de manière particulièrement préférée une couche déposée par électrolyse.

12. Composant selon l'une quelconque des revendications précédentes, **caractérisé en ce que** la au moins une couche de matrice élastomère (2) est disposée au moins partiellement sous forme de pistes conductrices sur le substrat (1).

13. Composant selon l'une quelconque des revendications précédentes, **caractérisé en ce que** le composant flexible et/ou élastique comprend un composant électrique (6), de préférence un composant monté en surface, lequel est relié à la au moins une couche métallique (3) électriquement conductrice par l'intermédiaire d'une brasure (4), qui est de préférence un alliage d'étain, de manière particulièrement préférée un alliage d'étain et de bismuth, dans lequel le point de brasage est de préférence rigidifié mécaniquement par au moins une couche de recouvrement (8) et/ou au moins un encapsulage (7).

14. Composant selon l'une quelconque des revendications précédentes, **caractérisé en ce que** le composant flexible et/ou élastique présente plusieurs substrats (1) flexibles et/ou élastiques et plusieurs couches de matrice élastomère (2) électriquement conductrices, dans lequel les substrats et les couches de matrice élastomère sont disposés en alternance, et dans lequel de préférence au moins l'un des plusieurs substrats présente au moins une interruption, par laquelle les couches de matrice élastomère électriquement conductrices adjacentes à ce substrat sont reliées.

15. Procédé de fabrication d'un composant flexible et/ou élastique selon l'une quelconque des revendications 1 à 14, selon lequel
- un substrat flexible et/ou élastique (1) avec une face avant et une face arrière est fourni,
- la face avant et/ou la face arrière du substrat (1) est pourvue d'au moins une couche de matrice élastomère (2) électriquement conductrice disposée par zones, qui contient au moins une charge particulaire électriquement conductrice, et
- la au moins une couche de matrice élastomère (2) est pourvue au moins par zones d'au moins une couche métallique (3) électriquement conductrice.

16. Procédé selon la revendication 15, **caractérisé en ce que** le fait de pourvoir la face avant et/ou la face arrière du substrat (1) de la au moins une couche de matrice élastomère (2) électriquement conductrice disposée par zones s'effectue dans l'étape b), du fait que
- la face avant et/ou la face arrière du substrat (1) est pourvue par zones de la au moins une couche de matrice élastomère (2) électriquement conductrice, ou
- la face avant et/ou la face arrière du substrat (1) est d'abord pourvue sur toute sa surface de la au moins une couche de matrice élastomère (2) électriquement conductrice et ensuite au moins une zone partielle de la au moins une couche de matrice élastomère (2) électriquement conductrice est enlevée, dans lequel l'enlèvement s'effectue de préférence par traitement au laser.

17. Procédé selon l'une quelconque des revendications 15 ou 16, **caractérisé en ce que** dans l'étape c)
- la couche de matrice élastomère (2) électriquement conductrice est pourvue par zones de la au moins une couche métallique (3) électriquement conductrice, ou
- la couche de matrice élastomère (2) électriquement conductrice est d'abord pourvue sur toute sa surface de la au moins une couche métallique (3) électriquement conductrice et ensuite au moins une zone partielle de la au moins une couche métallique (3) électriquement conductrice est enlevée, dans lequel l'enlèvement s'effectue de préférence par traitement au laser.

18. Procédé selon l'une quelconque des revendications 15 à 17, **caractérisé en ce que** le fait de pourvoir la couche de matrice élastomère (2) de la couche métallique (3) électriquement conductrice dans l'étape c) s'effectue du fait que la couche métallique (3) électriquement conductrice est déposée sur la couche de matrice élastomère (2), dans lequel le dépôt s'effectue de préférence au moyen
- d'un dépôt physique, de manière particulièrement préférée dépôt physique en phase vapeur, ou
- dépôt chimique, de manière particulièrement préférée dépôt chimique en phase vapeur ou dépôt chimique par voie humide, ou
- dépôt électrochimique, de manière particulièrement préférée galvanisation ou électroplacage, idéalement au moyen d'un bain-marie ou d'un procédé au tampon.

19. Procédé selon l'une quelconque des revendications 15 à 18, **caractérisé en ce que** le fait de pourvoir la couche de matrice élastomère (2) de la couche métallique (3) électriquement conductrice s'effectue dans l'étape c) du fait que la couche métallique (3) électriquement conductrice est déposée par voie électrochimique au moyen d'un électrolyte, dans lequel le dépôt s'effectue à une limite de phase entre l'électrolyte et la couche de matrice élastomère encore non réticulée ou seulement partiellement réticulée.

20. Procédé selon l'une quelconque des revendications 15 à 19, **caractérisé en ce que**, dans l'étape c), la au moins une couche de matrice élastomère (2) est pourvue au moins par zones d'une couche métallique (3) électriquement conductrice, tandis que la au moins une couche de matrice élastomère (2) se trouve dans un état étiré.

21. Procédé selon l'une quelconque des revendications 15 à 20, **caractérisé en ce qu'**entre les étapes b) et c), la au moins une couche de matrice élastomère (2) électriquement conductrice est pourvue d'au moins un autre substrat flexible et/ou élastique et d'au moins une autre couche de matrice élastomère électriquement conductrice, de sorte que les substrats et les couches de matrice élastomère sont disposés en alternance.

22. Utilisation d'un composant flexible et/ou élastique selon l'une quelconque des revendications 1 à 14 en tant qu'élément chauffant, en tant que bobine, en tant qu'antenne, en tant que carte de circuit imprimé, en tant que capteur, de préférence capteur de température, capteur de lumière, capteur d'humidité, capteur d'accélération, capteur de position, capteur de pression, capteur de proximité, capteur de contrainte, capteur de force de cisaillement, en tant qu'actionneur magnétique ou encore magnétorhéologique ou diélectrique, en tant que générateur diélectrique, en tant que capteur diélectrique ou résistif, ou en tant que composant intégré, lequel remplit plusieurs des fonctions citées.
